# FASCICULE DE BREVET EUROPEEN

(11) **EP 0 697 749 B1**
(45) Date de publication et mention de la délivrance du brevet: **20.01.1999**
(21) Numéro de dépôt: 95401805.7
(22) Date de dépôt: 01.08.1995
(51) Int. Cl.: H01R 4/24

(54) **Connexion auto-dénudante à action rapide**
Schnellschneidklemmverbinder
Quick cutting terminal contact

(30) Priorité: 04.08.1994 FR 9409707
(43) Date de publication de la demande: 21.02.1996
(73) Titulaire: ENTRELEC SA, F-69100 Villeurbanne (FR)
(72) Inventeur: Heng, Jean-Paul, F-69005 Lyon (FR); Ruiz, Ariel, F-69100 Villeurbanne (FR); Doutaz, Luc, F-69003 Lyon (FR)
(74) Mandataire: Hartmann, Jean-Luc

(56) Documents cités:
- WO-A-92/15130
- WO-A-94/13032
- US-A- 4 993 966

## Description

La présente invention est relative à une connexion auto-dénudante à action rapide, applicable notamment à la réalisation d'un bornier de distribution permettant de raccorder une pluralité de conducteurs à une barrette par auto-dénudage.

Le document US-A-4993966 décrit un bloc connecteur électrique de télécommunications où les connexions des conducteurs sont réalisées par l'intermédiaire de contacts auto-dénudants auxquels des moyens de poussage des conducteurs sont associés. Ces moyens de poussage sont mobiles en translation en direction des contacts sous l'action d'une vis manoeuvrable de l'extérieur du bloc.

Le document WO 94/13032 décrit aussi un bloc connecteur électrique de télécommunications où les connexions des conducteurs s'effectue par l'intermédiaire de contacts auto-dénudants mobiles en translation sous l'action d'une vis qui permet de tirer une pièce supportant ces contacts vers les conducteurs à connecter dûment positionnés.

Un but de la présente invention est de réaliser une connexion auto-dénudante dans laquelle la connexion des conducteurs peut être réalisée simplement et sans autre outil qu'un tournevis ordinaire et rapidement par une rotation du tournevis par exemple inférieure à 180°.

Un autre but de l'invention est de réaliser une connexion dans laquelle un simple tournevis permet de retirer les conducteurs déjà connectés.

L'invention propose donc une connexion auto-dénudante pour la connexion de conducteurs à une barrette métallique munie de contacts auto-dénudants auxquels des moyens de poussage de conducteur sont associés, chaque contact comprenant deux bords parallèles affûtés, chaque moyen de poussage comportant un poussoir mobile en translation sous l'action d'une vis immobilisée en translation par sa tête dans le boîtier.

Selon une caractéristique de l'invention, le poussoir comporte une portion prismatique filetée intérieurement pour recevoir le corps de la vis et solidarisée avec une partie terminale, elle aussi prismatique, comportant une partie amincie pour s'engager entre les bords d'un contact obtenu à partir d'une tôle repliée définissant deux portions parallèles terminées par des extrémités convergentes à bords affûtés, ladite portion prismatique se déplaçant en translation axiale sous l'action de la vis dans un puits du boîtier où elle est immobilisée en rotation, en entraînant la partie terminale entre une position haute permettant l'engagement d'un conducteur au travers d'un orifice du boîtier pour être connecté et une position pour laquelle la partie amincie est engagée entre les bords du contact; ledit orifice étant en communication avec une fente parallèle aux dites portions parallèles.

L'invention propose aussi un bornier de distribution, comprenant au moins une connexion auto-dénudante telle que définie ci-dessus dans le boîtier en plastique divisé en compartiments pour les contacts auto-dénudants, chaque compartiment comportant le puits, pour le poussoir et une vis, ainsi que la ouverture d'introduction du conducteur dans le boîtier qui est en communication avec la fente, ladite fente étant munie de lèvres moulées avec le boîtier qui permettent le pincement du conducteur après connexion.

L'invention est maintenant expliquée en détail par la description d'un mode de réalisation, en référence au dessin annexé dans lequel:
- la figure 1 est une vue partielle en élévation d'un bornier mettant en oeuvre la connexion auto-dénudante de l'invention,
- la figure 2 est une vue partielle de dessus du même bornier,
- la figure 3 est une vue partielle en coupe selon la ligne III-III de la figure 1 à échelle agrandie par rapport aux figures 1 et 2,
- la figure 4 est une vue partielle en coupe selon la ligne IV-IV de la figure 3 à échelle agrandie par rapport aux figures 1 et 2,
- la figure 5 est une vue partielle en coupe selon la ligne V-V de la figure 3 à échelle agrandie par rapport aux figures 1 et 2.

L'exemple décrit est celui d'un bornier de connexion, mais il faut bien comprendre que la connexion auto-dénudante à action rapide selon l'invention peut s'appliquer à tout type d'appareil du domaine de la connectique.

Le bornier comprend un boîtier en matière plastique, avantageusement constitué de deux portions emboîtables, référencées globalement A et B (voir Fig. 3). L'ensemble définit un boîtier sensiblement parallélépipédique comprenant une face avant 1, une face arrière 2, un sommet 3 et un fond 4 pouvant être solidarisé à un rail métallique de fixation 5. La partie A comporte la face 1, le fond 4 et la partie basse de la face 2. La partie B comprend le sommet 3 et la partie supérieure de la face 2. Le boîtier comprend des cloisons transversales 11 définissant une pluralité de compartiments parallèles 12 pouvant recevoir chacun un ou plusieurs conducteurs. Les cloisons 11 sont munies d'orifices en alignement permettant l'engagement d'une barrette métallique 13 (voir Fig. 3 à 5); c'est à cette barrette unique que devront être reliés électriquement les conducteurs.

La longueur du boîtier, ainsi que sa hauteur, dépendent du nombre de connexions à réaliser. A chaque extrémité du boîtier, une oreille 7 venue de moulage, permet la fixation du boîtier.

Dans chaque compartiment, la barrette 13 est solidarisée à des contacts auto-dénudants (voir Fig. 5) désignés globalement dans la suite par la référence 16; ces contacts sont constitués par une plaque 16 repliée de manière à définir deux portions parallèles 16A et 16B terminées par des extrémités 16'A et 16'B convergentes dont les bords affûtés sont distants d'une longueur légèrement inférieure au diamètre du métal des conducteurs à connecter. La plaque 16 est solidarisée à la barrette par sertissage à des têtons 13A de la barrette d'une portion 16C convenablement repliée.

Le boîtier comprend, pour chaque compartiment 12, une portion en forme de puits 21. Ce puits est disposé au-dessus des contacts auto-dénudants 16 qui viennent d'être décrits, et contient une vis 22 ayant un corps 22A fileté et un tête 22B munie d'une fente 22C pouvant recevoir l'extrémité d'un tournevis 24. La tête de la vis est engagée entre deux rebords circulaires 21A et 21B de la pièce 21, de sorte que la vis peut tourner, mais qu'elle est immobilisée en translation; la vis est destinée à déplacer un poussoir 25 comprenant une portion prismatique 25A filetée intérieurement, vissée à la vis 22, et solidarisée par un fond 25B à une partie terminale prismatique 25C; la section du puits comprend deux faces opposées parallèles, il en est de même de la portion prismatique 25A; de la sorte, la pièce 25A est immobilisée en rotation et ne peut se déplacer qu'en translation axiale. La section de la pièce 25C, visible notamment dans la figure 5, est sensiblement celle d'un diabolo, la partie amincie pouvant s'engager entre les bords affûtés des contacts auto-dénudants. Cette disposition permet d'exercer une poussée régulièrement répartie sur le conducteur à connecter.

La partie A du boîtier présente, pour chaque compartiment, un orifice latéral à entrée conique 27, pratiqué dans la face avant 1 du boîtier, et destiné à recevoir les conducteurs à connecter. Cet orifice est disposé entre la base du puits 21 et la partie supérieure des contacts auto-dénudants 16. Cet orifice est en communication avec une fente 28 qui s'étend au droit des contacts 16 et dont la longueur est choisie en fonction du nombre de conducteurs que l'on souhaite connecter dans le même compartiment. L'exemple choisi et illustré est celui où l'on peut connecter deux conducteurs dans le même compartiment.

La fente 28 se prolonge en 29 au-dessous des contacts auto-dénudants, sur une longueur suffisante pour permettre l'extraction du conducteur, comme on le verra plus loin.

On note que les bords de la fente 28 sont munis, au droit des contacts 16, de lèvres élastiques 31 et 32, venues de préférence de moulage avec le boîtier, et destinées à serrer le conducteur après connexion.

La partie supérieure 3 de la partie B du boîtier est fermée par une barrette clipsée 34.

L'utilisation du bornier est la suivante:
- on choisit un compartiment devant recevoir un conducteur;
- on s'assure que le poussoir 25 est en position haute en manoeuvrant la vis;
- on engage le conducteur 40 dans l'orifice 27 jusqu'à venir en butée sur la plaque 16C;
- à l'aide d'un tournevis 24, on effectue une rotation de la vis 22, ce qui a pour effet de déplacer le poussoir 25 vers le bas, entraînant le conducteur entre les bords affûtés 16'A et 16'B des contacts auto-dénudants; une rotation de 140 degrés est normalement suffisante, si par exemple on a choisi une vis à 4 filets trapézoïdaux de pas égal à 14mm;
- on effectue une rotation en sens inverse de la vis, ce qui a pour effet de remonter le poussoir;
- on peut recommencer l'opération pour engager un second conducteur qui trouvera sa place en poussant le premier conducteur vers le bas de la connexion.

On pourra recommencer ces opérations jusqu'à ce que le nombre maximal de conducteurs pour le compartiment choisi soit atteint.

Pour extraire un conducteur, il suffira de pousser directement celui-ci à fond vers le bas, comme le montre la figure 3, à l'aide du même tournevis 24, et de le tirer à l'extérieur. On a noté en effet que les lèvres 31 et 32 s'arrêtent au-dessous de la connexion 16.

L'invention est de réalisation économique, grâce à un petit nombre de pièces moulées; son caractère modulaire permet de l'adapter à tous les besoins; son emploi est particulièrement aisé puisqu'il ne nécessite aucun des outils ou accessoires spéciaux habituellement nécessaires dans ce type de connexions.

## Revendications

1. Connexion auto-dénudante pour la connexion de conducteurs à une barrette métallique (13) munie de contacts auto-dénudants (16) auxquels des moyens de poussage de conducteur (40) sont associés, chaque contact comprenant deux bords parallèles affûtés, chaque moyen de poussage comportant un poussoir mobile en translation (25) sous l'action d'une vis (22) immobilisée en translation par sa tête dans un boîtier, caractérisé en ce que ledit poussoir comporte une portion prismatique (25A) filetée intérieurement pour recevoir le corps de la vis et solidarisée avec une partie terminale (25C), elle aussi prismatique, comportant une partie amincie pour s'engager entre les bords d'un contact obtenu à partir d'une tôle repliée définissant deux portions parallèles (16A, 16B) terminées par des extrémités convergentes à bords affûtés, ladite portion prismatique se déplaçant en translation axiale sous l'action de la vis dans un puits (21) du boîtier où elle est immobilisée en rotation, en entraînant la partie terminale entre une position haute permettant l'engagement d'un conducteur au travers d'un orifice (27) du boîtier pour être connecté et une position pour laquelle la partie amincie est engagée entre les bords du contact; ledit orifice (27) étant en communication avec une fente (28) parallèle aux dites portions parallèles.

2. Bornier de distribution, caractérisé en ce qu'il comprend au moins une connexion auto-dénudante selon la revendication 1 dans le boîtier en plastique divisé en compartiments (12) pour les contacts auto-dénudants (16) chaque compartiment comportant le puits (21), pour le poussoir (25) et la vis (22), ainsi que la ouverture (27) d'introduction du conducteur dans le boîtier qui est en communication avec la fente (28), ladite fente étant munie de lèvres (31, 32) moulées avec le boîtier qui permettent le pincement du conducteur après connexion.

3. Bornier de distribution, selon la revendication 2, caractérisé en ce qu'il comporte des contacts auto-dénudants dont la hauteur correspond à un multiple du diamètre des conducteurs à connecter.

4. Bornier de distribution, selon l'une des revendications 2, 3, caractérisé en ce que la fente parallèle (28) d'un compartiment se prolonge, sans aucune lèvre, au-dessous des contacts auto-dénudants au droit desquels elle se situe, pour permettre l'extraction du conducteur par poussage, notamment à l'aide d'un tournevis.

## Patentansprüche

1. Selbsttätig isolationsdurchdringender Verbinder zum Anschluß von Leitern an eine Metalleiste (13), die mit selbsttätig isolationsdurchdringenden Kontakten (16) versehen ist, denen Leiterschiebemittel (40) zugeordnet sind, wobei jeder Kontakt zwei parallele scharfe Kanten aufweist, wobei jedes Schiebemittel einen Drücker (25) umfaßt, der unter der Wirkung einer mit ihrem Kopf in einem Gehäuse gegen Translationsbewegung festgelegten Schraube (22) translatorisch beweglich ist,
dadurch gekennzeichnet, daß der Drücker einen mit einem Innengewinde versehenen prismatischen Abschnitt (25A) zur Aufnahme des Körpers der Schraube umfaßt, wobei dieser prismatische Abschnitt (25A) mit einem Endstück (25C) verbunden ist, das seinerseits ebenfalls prismatisch ist und einen verengten Teil zum Eingriff zwischen die Kanten eines aus einem Blech erhaltenen Kontakts umfaßt, wobei dieses Blech unter Bildung zweier paralleler Abschnitte (16A, 16B) gebogen ist, die mit scharfkantigen konvergierenden Enden abschließen, wobei sich der prismatische Abschnitt unter der Wirkung der Schraube in axialer Translationsrichtung in einem Schacht (21) des Gehäuses, wo er gegen Drehung festgelegt ist, verlagert und dabei das Endstück zwischen einer Hochstellung, welche die Einführung eines Leiters durch eine Öffnung (27) des Gehäuses hindurch zum Anschließen desselben gestattet, und einer Stellung mitnimmt, in der der verengte Teil zwischen die Kanten des Kontakts eingreift, wobei die Öffnung (27) mit einem zu den parallelen Abschnitten parallelen Schlitz (28) in Verbindung steht.

2. Verteileranschluß, dadurch gekennzeichnet, daß er mindestens einen selbsttätig isolationsdurchdringenden Verbinder nach Anspruch 1 in dem in Fächer (12) für die selbsttätig isolationsdurchdringenden Kontakte (16) unterteilten Gehäuse aus Kunststoff umfaßt, wobei jedes Fach den Schacht (21) für den Drücker (25) und für die Schraube (22) sowie die mit dem Schlitz (28) in Verbindung stehende Öffnung (27) zum Einführen des Leiters in das Gehäuse umfaßt, wobei der Schlitz mit Lippen (31, 32) ausgeführt ist, die zusammen mit dem Gehäuse ausgeformt sind und die Klemmung des Leiters nach dem Anschließen erlauben.

3. Verteileranschluß nach Anspruch 2, dadurch gekennzeichnet, daß er selbsttätig isolationsdurchdringende Kontakte umfaßt, deren Höhe einem Mehrfachen des Durchmessers der anzuschließenden Leiter entspricht.

4. Verteileranschluß nach einem der Ansprüche 2, 3, dadurch gekennzeichnet, daß sich der parallele Schlitz (28) eines Fachs unterhalb der selbsttätig isolationsdurchdringenden Kontakte, in deren Bereich er sich befindet, lippenfrei fortsetzt, um die Entnahme des Leiters durch Herausdrücken, insbesondere mit Hilfe eines Schraubendrehers, zu ermöglichen.

## Claims

1. Self-stripping connection for connecting conductors to a metal bar (13), provided with self-stripping contacts (16) with which conductor-pushing means are associated, each contact comprising two parallel sharpened edges, each pushing means comprising a pushing device (25), which is mobile in translation under the action of a screw (22) fixed with respect to translation in a casing by means of its head,
characterised in that said pushing device comprises a prismatic portion (25A) which is threaded internally for receiving the body of the screw and which is integral with a terminal portion (25C), this also being prismatic, comprising a narrowed portion for engagement between the edges of a contact obtained from folded sheet metal defining two parallel portions (16A, 16B) terminated by ends converging at the sharpened edges, said prismatic portion being displaced in axial translation under the action of the screw in a well (21) of the casing where it is fixed with respect to rotation, entraining the terminal portion between a high location that allows a conductor to be engaged through an aperture (27) of the casing for the purpose of being connected and a location in which the narrowed portion is engaged between the contact edges; said aperture (27) communicating with a slit (28) parallel to said parallel portions.

2. Distribution terminal, characterised in that it comprises at least one self-stripping connection according to claim 1 in the casing, which is made of plastics and is divided into compartments (12) for the self-stripping contacts (16), each compartment comprising the well (21) for the pushing device (25) and the screw (22), as well as the opening (27) which is for introducing the conductor into the casing and is in communication with the slit (28), said slit being provided with lips (31, 32) which are moulded together with the casing and allow the conductor to be pinched after connection.

3. Distribution terminal according to claim 2, characterised in that it comprises self-stripping contacts, the height of which corresponds to a multiple of the diameter of the conductors to be connected.

4. Distribution terminal according to one of claims 2 and 3, characterised in that the parallel slit (28) of a compartment extends, without any lip, below the self-stripping contacts at right angles to the contacts, to allow extraction of the conductor by pushing, in particular with the aid of a screwdriver.
